# EUROPÄISCHE PATENTSCHRIFT

(11) **EP 0 009 576 B1**
(45) Veröffentlichungstag und Bekanntmachung des Hinweises auf die Patenterteilung: **15.06.1983**
(21) Anmeldenummer: 79102892.1
(22) Anmeldetag: 10.08.1979
(51) Int. Cl.: E02B 17/02

(54) **Hubinsel**
Raisable island
Ile élévatrice

(30) Priorität: 29.09.1978 DE 2842499
(43) Veröffentlichungstag der Anmeldung: 16.04.1980
(73) Patentinhaber: Deutsche Babcock Aktiengesellschaft, D-4200 Oberhausen 1 (DE)
(72) Erfinder: Schiemichen, Peter, D-4224 Hünxe (DE); Zimmermann, Werner, D-4018 Langenfeld (DE)

## Beschreibung

Die Erfindung betrifft eine Hubinsel, deren Plattform mit heb- und senkbaren Stützbeinen versehen ist, die auf einer auf dem Meeresboden abgesenkten Unterkonstruktion abgestützt sind und die in zwei auf vertikalem Abstand in der Plattform angeordneten Lagern geführt sind.

Derartige Hubinseln sind aus der DE-A-2545219 bekannt. Sie sind für bestimmte seebauliche Aufgaben oder Off-shore-Bohrungen eingesetzte Wasserfahrzeuge bestimmt. Um die Arbeitsposition sicherzustellen, werden die Stützbeine der Plattform auf die zuvor auf dem Meeresboden abgesenkte Unterkonstruktion ab- . gesenkt und dann die Plattform an den fest aufsitzenden Stützbeinen aus dem Wasser hervorgehoben, bis die erforderliche Höhe über dem Meeresspiegel erreicht ist. Das Aufsetzen der Stützbeine auf die Unterkonstruktion ist immer eine kritische Operation. Die mit den Wellen auf- und abschwingende Plattform kann bei ungünstigen Seeverhältnissen mehrfach mit den ausfahrenden Stützbeinen auf die Unterkonstruktion aufstoßen, ehe sie endgültig feststeht. Das kann zu beträchtlichen Schäden an der Unterkonstruktion und den Stützbeinen führen.

Um ungünstigen zu verhindern, ist der Vorschlag gemacht worden, daß am unteren Ende eines jeden Stützbeines ein Stoßdämpfer in Form eines sich federnd am Stützbein abstützenden Ringes angebracht ist. Dieser Ring umgibt die Auflagefläche des Stützbeines auf der Unterkonstruktion und überragt es in axialer Richtung. Mit dieser Ausführung werden aber im wesentlichen nur Stöße in senkrechter Richtung aufgefangen. Bei ungünstigen Seeverhältnissen wirken auf die Stützbeine auch in horizontaler Richtung Schläge, die von den genannten Stoßdämpfern allein nicht aufgefangen werden können.

Der Erfindung liegt die Aufgabe zugrunde, eine Hubinsel der eingangs genannten Art derart weiterzuentwickeln, daß auch seitlich auf die Stützbeine wirkende Schläge aufgefangen werden können, daß aber andererseits eine sichere Führung der Stützbeine innerhalb der Plattform nicht beeinträchtigt wird.

Diese Aufgabe wird erfindungsgemäß dadurch gelöst, daß das eine Lager um einen Drehpunkt D beweglich ist, der der Mittelpunkt dieses Lagers ist und daß das andere Lager beim Absenken der Stützbeine radial nachgiebig und beim Heben der Plattform als eine im wesentlichen starre Zentriereinrichtung ausgebildet ist. Dank dieser Lagerung kann jedes Stützbein um einen Drehpunkt pendeln. Die bei dieser Pendelung auftretenden Ausschläge werden von dem nur radial nachgiebigen Lager aufgefangen. Die Nachgiebigkeit dieses Lagers wird durch Verstellung aufgehoben, wenn die Stützbeine fest auf der Unterkonstruktion aufstehen und die Plattform an den Stützbeinen langsam angehoben wird. In diesem Fall ist eine feste Führung zwischen den Stützbeinen und Plattform erreicht.

Das allseitig nachgiebig ausgebildete Lager kann aus Halbschalen bestehen, die federnd abgestützt sind. Um jedoch die Schläge sicher auffangen zu können, wird in Ausgestaltung der Erfindung vorgeschlagen, daß dieses Lager aus einzelnen in Umfangsrichtung auf Abstand angeordneten Segmenten gebildet ist, die aus einem elastisch verformbaren Material bestehen und die an ihrer Rückseite über eine Stahlplatte an der Plattform verbunden sind.

In vorteilhafter Ausgestaltung der Erfindung weist das radial nachgiebig ausgebildete Lager Wände aus einem nachgiebigen Material auf, die einen Innenraum umschließen, der in Segmente unterteilt ist, die wahlweise mit einem kömpresstbten oder einem inkompressiblen, fließfähigen Medium füllbar sind. Dabei ist der Innenraum vor dem Aufsetzen der Stützbeine mit Luft gefüllt, so daß die Wände des Lagers nachgeben können. Nach dem Aufsetzen der Stützbeine wird die Luft in dem Innenraum durch Wasser ersetzt. Dadurch wird während des Anhebens der Plattform eine straffe Führung der Stützbeine erreicht. Die gleiche Wirkung wird bei einer Hubinsel erzielt, bei der das beim Absenken der Stützbeine radial nachgiebige Lager aus mehreren, über den Umfang jedes Stützbeines angeordneten Lagerschalen besteht, die auf Kolbenstangen von innerhalb der Plattform horizontal angeordneten hydraulischen Zylindern abgestützt sind, deren Kolben beim Absenken der Stützbeine frei nachgeben und beim Heben der Plattform gleichmäßig beaufschlagt sind.

Ein Ausführungsbeispiel der Erfindung ist in der Zeichnung dargestellt und wird im folgenden näher beschrieben. Es zeigt
Fig. 1 eine Hubinsel,
Fig. 2 die Einzelheit Z nach Fig. 1,
Fig. 3 die Draufsicht auf eine andere Ausführungsform der Erfindung und
Fig. 4 den dazu gehörenden Längsschnitt.

Die dargestellte Hubinsel besteht aus der Plattform 1 und den heb- und senkbaren Stützbeinen 2. Die Stützbeine 2 stützen sich in der Arbeitsposition der Plattform 1 auf einer auf dem Meeresboden ruhenden zuvor abgesenkten Unterkonstruktion 3 ab.

Die Plattform 1 ist selbstschwimmend und wird von Hochseeschleppern zu dem vorgesehenen Errichtungsort auf See geschleppt. Während des Ausrichtens der Plattform 1 über der Unterkonstruktion 3 und während des Absenkens der Stützbeine 2 schwimmt die Plattform 1 auf der Meeresoberfläche und wird dabei je nach der Höhe der Wellen mehr oder weniger stark angehoben und wieder abgesenkt.

Der hydraulische Antrieb für das Absenken der Stützbeine 2 und das spätere Anheben der Plattform 1 besteht aus mehreren gleichmäßig um jedes Stützbein 2 angeordneten Zylindern 4. Die Zylinder 4 sind mit einem unteren Träger der Plattform 1 verbunden. Dabei sind sie so abgestützt, daß sie um zwei zueinander senkrechte waagerecht liegende Achsen schwenken können. Die Kolbenstangen der Zylinder 4 greifen gelenkig an einem Ring 5 an. Der Ring 5 ist über eine hydraulisch zu betätigende Hebelvorrichtung 6 mit dem Stützbein 2 zu verklammern. Unterhalb des Ringes 5 ist ein weiterer ebenfalls mit dem Stützbein 2 zu verklammernder Ring 7 vorgesehen.

Stehen die Stützbeine 2 mit ihren Auflageflächen auf den entsprechenden Gegenlagern der Unterkonstruktion 3 auf, so werden die Kolbenstangen der Zylinder 4 bei verklammertem Ring 5 eingezogen, wodurch die Plattform 1 gegenüber den Stützbeinen 2 angehoben wird. Ist die in der Fig. dargestellte Stellung der Zylinder 4 erreicht, so wird die Plattform 1 über den Ring 7 mit dem Stützbein 2 verklammert. Nach Lösen der Verklammerung des Ringes 5 werden die Kolbenstangen der Zylinder 4 ausgefahren. Danach wird das Einziehen und Ausfahren der Kolbenstangen der Zylinder 4 und das wechselseitige Verklammern der Ringe 5 und 7 wiederholt, bis die Plattform 1 die gewünschte Stellung oberhalb des Meeresspiegels erreicht hat.

Während des Absenkens der Stützbeine 2 bei schwimmender Plattform 1 wirken durch die wellenbedingte Bewegung der Plattform 1 unkontrollierbare Schläge in waagerechter Richtung auf die Stützbeine. Diese Schläge können Beschädigungen der Führungen der Stützbeine 2 innerhalb der Plattform 1 bewirken. Um diese Schläge auffangen zu können, ist jedes Stützbein 2 in zwei nachgiebig ausgebildeten Lagern 8 und 9 geführt. Das im oberen Teil der Plattform 1 angeordnete Lager 8 ist allseitig nachgiebig ausgebildet. Auf diese Weise kann das in dem Lager 8 geführte Stützbein 2 Pendelbewegungen um den Drehpunkt D, der dem Mittelpunkt des Lagers 8 entspricht, ausführen. Das Lager 8 ist aus einzelnen Segmenten 10 gebildet, die in Umfangsrichtung um das Stützbein 2 auf Abstand angeordnet sind. Die Segmente 10 bestehen aus einem elastisch verformbaren Material, z. B. aus Gummi. Auf ihrer rückwärtigen Seite sind die Segmente 10 mit einer Stahlplatte 11 z. B. durch Verkleben verbunden. Die Stahlplatte 11 ist an der Plattform 1 befestigt. Auf der dem Stützbein 2 zugewandten Seite sind die Segmente 10 von einer Schale 12 umschlossen. In die Schale 12 ist eine am Stützbein 2 anliegende Gleitfläche 13 eingelassen. Die Gleitfläche 13 weist einen geringen Reibungsbeiwert auf.

Das im unteren Teil der Plattform 1 angeordnete Lager 9 kann nur in radialer Richtung nachgeben. Das Lager 9 ist durch zwei übereinanderliegende in sich geschlossene Ringe gebildet, deren Wände 14 aus einem nachgiebigen Material, z. B. aus Gummi, bestehen. Die Wände 14 umschließen einen Innenraum 15, der in Segmente aufgeteilt ist, die wahlweise mit einem inkompressiblen. Medium wie Wasser oder einem kompressiblen Medium wie Luft gefüllt sind. Die Zu- bzw. Abfuhr von Wasser erfolgt durch einen unteren Stutzen 16 und die Zu- bzw. Abfuhr der Luft durch einen oberen Stutzen 17, die durch die hintere Wand 14 des Lagers 9 geführt sind. Die Wände des Lagers 9 sind durch aufgelegte Platten 18 und 19 verstärkt. Dabei ist die Breite der Platte 19 geringer als die Breite des Lagers 9. In die dem Stützbein 2 zugewandten Platte 18 ist eine Gleitfläche 13 von geringem Reibungsbeiwert eingelassen.

Während des Absenkens der Stützbeine 2 sind die Segmente des Innenraums 15 des Lagers 9 mit Luft gefüllt. Dank der Kompressibilität der Luft kann das Lager 9 in radialer Richtung elastisch nachgeben. Haben die Stützbeine 2 auf der Unterkonstruktion 3 aufgesetzt und soll die Plattform 2 angehoben werden, so wird die Luft aus den Segmenten des Innenraums 15 durch Wasser vollständig verdrängt. In diesem Fall ist das Lager 9 völlig unnachgiebig und wirkt wie eineZentriervorrichtung. Auf diese Weise wird eine feste Führung der Stützbeine 2 erreicht.

Bei der Ausführungsform nach den Fig. 3 und 4 ist das untere radial nachgiebige Lager durch eine Zentriereinrichtung ersetzt, die aus mehreren, im vorliegenden Fall vier, über den Umfang des Stützbeines 2 verteilt angeordneten Lagerschalen 20 besteht. Jede Lagerschale 20 ist auf den Kolbenstangen zweier Stellzylinder 21 abgestützt. Die Stellzylinder 21 wirken in radialer Richtung und sind horizontal auf der Plattform 1 befestigt. Die Stellzylinder 21, die in den Fig. 3 und 4 in ihren jeweiligen Endstellungen dargestellt sind, können Bewegungen des Stützbeines 2 in radialer Richtung um etwa 600 mm nachgeben.

Die Zylinderräume zweier gegenüberliegender Stellzylinder 21 oder Stellzylindergruppen sind jeweils über eine Verbindungsleitung, in der ein Drossel- und Absperrventil angeordnet ist, verbunden. Bei einem Pendeln des Stützbeines 2 wird das Druckmedium, das aus dem Stellzylinder 21 auf der betreffenden Seite entweicht, über diese Verbindungsleitung in die Stellzylinder 21 auf der gegenüberliegenden Seite des Stützbeines 2 gefördert. Das in der Verbindungsleitung liegende Drosselventil sorgt für eine Dämpfung der Pendelbewegung.

Stehen die Stützbeine 2 auf der Unterkonstruktion 3 auf, so wird das Absperrventil in der Verbindungsleitung geschlossen. Der Kolben desjenigen Stellzylinders 21, dessen Lagerschalen 20 sich am weitesten nach außen bewegt haben, werden mit Druckmedium beaufschlagt. Gleichzeitig wird das überschüssige Druckmedium aus den Kolbenräumen der Stellzylinder auf der gegenüberliegenden Seite des Stützbeines 2 in einen Speicherbehälter abgelassen. Hat das Stützbein 2 seine senkrechte Stellung eingenommen, so werden alle Ventile für die Zufuhr und Abfuhr von Druckmedium gesperrt. Alle Stellzylinder 21 sind dann gleichmäßig beaufschlagt, so daß jetzt ein nachgiebiges Ausweichen des unteren Lagers des Stützbeines ausgeschaltet ist. Anstelle der beschriebenen hydraulischen Steuerung können die Stellzylinder auch so geschaltet sein, daß sie gegen einen Druckspeicher arbeiten.

## Patentansprüche

1. Hubinsel, deren Plattform (1) mit heb- und senkbaren Stützbeinen (2) versehen ist, die auf einer auf dem Meeresboden abgesenkten Unterkonstruktion (3) abgestützt sind und die in zwei auf vertikalem Abstand in der Plattform (1) angeordneten Lagern (8, 9) geführt sind, dadurch gekennzeichnet, daß das eine Lager (8) um einen Drehpunkt D beweglich ist, der der Mittelpunkt dieses Lagers (8) ist und daß das andere Lager (9) beim Absenken der Stützbeine (2) radial nachgiebig und beim Heben der Plattform (1) als eine im wesentlichen starre Zentriereinrichtung ausgebildet ist.

2. Hubinsel nach Anspruch 1, dadurch gekennzeichnet, daß das eine Lager (8) aus einzelnen in Umfangsrichtung auf Abstand angeordneten Segmenten (10) gebildet ist, die aus einem elastisch verformbären Material bestehen und die an ihrer Rückseite über eine Stahlplatte (11) an der Plattform (1) verbunden sind.

3. Hubinsel nach den Ansprüchen 1 und 2, dadurch gekennzeichnet, daß das andere Lager (9) Wände (14) aus einem nachgiebigen Material aufweist, die einen Innenraum (15) ringförmig umschließen, der in Segmente unterteilt ist, die wahlweise mit einem kompressiblen oder einem inkompressiblen fließfähigen Medium füllbar sind.

4. Hubinsel nach den Ansprüchen 1 bis 3, dadurch gekennzeichnet, daß die nachgiebigen Lager (8, 9) auf ihrer dem Stützbein (2) zugewandten Seite mit einer Gleitfläche (13) von geringem Reibungsbeiwert versehen sind.

5. Hubinsel nach Anspruch 1, dadurch gekennzeichnet, daß das beim Absenken der Stützbeine (2) radial nachgiebige Lager (9) aus mehreren, über den Umfang jedes Stützbeines angeordneten Lagerschalen (20) besteht, die auf Kolbenstangen von innerhalb der Plattform (1) horizontal angeordneten hydraulischen Zylindern (21) abgestützt sind, deren Kolben beim Absenken der Stützbeine (2) frei nachgeben und beim Heben der Plattform (1) gleichmäßig beaufschlagt sind.

6. Hubinsel nach den Ansprüchen 1 und 5, dadurch gekennzeichnet, daß die Kolbenräume zweier gegenüberliegender Stellzylinder (21) über eine mit einem Drossel- und Absperrventil versehene Verbindungsleitung verbunden sind.

## Claims

1. Jack-up platform structure comprising a platform (1) with raisable and lowerable legs (2) which are supported on a substructure (3) lowered to the bottom of the sea and which are guided in two bearing means (8, 9) vertically spaced in the platform (1), characterized in that the bearing means (8) is movable around a fulcrum D constituting its center and that the other bearing means (9) is radially yielding when the legs (2) are being lowered and forms a substantially rigid centering device when the platform (1) is being raised.

2. Jack-up platform structure according to claim 1, characterized in that the bearing means (8) is formed by individual segments (10) which are spaced in circumferential direction, consist of an elastically deformable material and are connected, on their rear side, to the platform (1) by means of a steel plate (11).

3. Jack-up platform structure according to claims 1 and 2, characterized in that the said other bearing means (9) exhibits walls (14) consisting of a yielding material and annularly enclosing an inner space (15) which is divided into segments optionally chargeable with a compressible or an incompressible fluid.

4. Jack-up platform structure according to claims 1 to 3, characterized in that the yielding bearing means (8, 9) are provided with a low friction sliding surface (13) on their side facing the leg (2).

5. Jack-up platform structure according to claim 1, characterized in that the bearing means (9) radially yielding when the legs (2) are being lowered consists of several bearing brasses (20) arranged on the circumference of each leg and abutted against piston rods of hydraulic cylinders (21) which are horizontally arranged within the platform (1) and are provided with pistons freely yielding when the legs (2) are being lowered and evenly loaded when the platform (1) is being raised.

6. Jack-up platform structure according to claims 1 and 5, characterized in that the piston chambers of two opposite positioning cylinders (21) are connected by a line which is provided with a throttle and isolating valve.

## Revendications

1. Ilot élévateur dont la plate-forme (1) est pourvue de colonnes (2) susceptibles d'être levées et descendues, reposant sur un sous- oeuvré (3), qui est abaissé au fond de la mer, et guidées en deux paliers (8, 9) espacés verticalement dans la plate-forme (1), caractérisé en ce que le palier (8) est mobile autour d'un axe D formant son centre et que l'autre palier (9) est souple radialement lors de la descente des colonnes (2) et forme un dispositif de centrage essentiellement rigide lors du levage de la plate-forme (1).

2. Ilot élévateur selon la revendication 1, caractérisé en ce que le palier (8) comporte des segments individuels espacés en direction circonférentielle, composés de matière élastiquement déformable et reliés à la plate-forme (1), du côté arrière, au moyen d'une plaque en acier (11).

3. llot élévateur selon les revendications 1 et 2, caractérisé en ce que l'autre palier (9) comporte des parois (14) consistant en matière souple et entourant annulairement un espace intérieur (15) qui est divisé en segments susceptibles d'être remplis facultativement d'un fluide compressible ou incompressible.

4. Ilot élévateur selon les revendications 1 à 3, caractérisé en ce que les paliers souples (8, 9) sont pourvus, du côté faisant face à la colonne (2), d'une surface de glissement (13) à bas coefficient de frottement.

5. llot élévateur selon la revendication 1, caractérisé en ce que le palier (9) radialement cédant lors de la descente des colonnes (2) comporte plusieurs coussinets (20) disposés sur le périmètre de chaque colonne et butés contre les tiges de cylindres hydrauliques (21) qui sont disposés horizontalement à l'intérieur de la plate-forme (1) et pourvus de pistons cédant librement lors de la descente des colonnes et chargés uniformément lors du levage de la plate-forme (1).

6. Ilot élévateur selon les revendications 1 et 5, caractérisé en ce que les chambres de piston de deux cylindres positionneurs en disposition opposée (21) sont reliées au moyen d'une conduite pourvue d'une soupape d'étranglement et d'isolement.
